# EUROPÄISCHE PATENTSCHRIFT

(11) **EP 0 982 126 B1**
(45) Veröffentlichungstag und Bekanntmachung des Hinweises auf die Patenterteilung: **04.09.2002**
(21) Anmeldenummer: 99114573.1
(22) Anmeldetag: 24.07.1999
(51) Int. Cl.: B41F 13/10, H01H 29/20

(54) **Stromversorgung für einen Druckmaschinenzylinder**
Current supply for a printing machine cylinder
Alimentation en courant pour un cylindre d'une machine à imprimer

(30) Priorität: 28.08.1998 DE 29815442 U
(43) Veröffentlichungstag der Anmeldung: 01.03.2000
(73) Patentinhaber: MAN Roland Druckmaschinen AG, 63075 Offenbach (DE)
(72) Erfinder: Muth, Christopher, 63615 Mühlheim (DE); Rother, Michael, 63322 Rödermark (DE); Schild, Helmut, 61449 Steinbach/Ts. (DE); Biernot, Peter, 63071 Offenbach (DE); Reiner, Franz, 61440 Oberursel (DE); Beutler, Thomas, 64839 Münster (DE)
(74) Vertreter: Stahl, Dietmar

(56) Entgegenhaltungen:
- DE-U- 7 728 905
- DE-U- 29 808 098

## Beschreibung

Die Erfindung betrifft eine Stromversorgung für einen Druckmaschinenzylinder gemäß dem Oberbegriff von Anspruch 1.

### [Stand der Technik]

Aus der DE 298 08 098 sowie der DE 298 08 099 sind Einrichtungen zur Registerkontrolle für den Zylinder einer Druckmaschine bekannt, bei denen die Signale elektrisch abfragbarer Registerstifte per Funkwellen bzw. mittels optischer Signale aus dem Zylinder herausgeleitet werden. Dazu sind im Zylinder Auswerte- und Signalgebereinrichtungen vorgesehen, welche mit einer Stromversorgung in Verbindung stehen. Die Stromversorgung kann hierbei als Batterie bzw. aufladbarer Akku ausgebildet sein.

Bekannt ist ein Registerkontrollsystem, bei dem im Zylinder eine Batterie / ein Akku angeordnet ist, vermittels dem mit Leuchtmitteln verbundene elektrisch abfragbare Registerstifte betreibbar sind. Dieses Registerkontrollsystem dient der Kontrolle von Hand aufzuziehender Druckplatten / Druckformen, wobei hier bei Bedarf die Stromquelle mittels einem manuell betätigbaren Schalter zu- bzw. abgeschaltet wird. Eine derartige Registerkontrolleinrichtung ist insbesondere aus der DE 77 28 905 U1 bekannt.

Eine aus der oben genannten Schrift bekannte Einrichtung zur Registerkontrolle läßt sich jedoch bei einem automatisierten Druckplattenwechselsystem nicht verwenden, da der Unterbrecherkontakt (Schalter) zum An- und Abschalten der Stromquelle von Hand zu betätigen ist. Bei einem automatischen Druckplattenwechselsystem dient die Registerkontrolle mittels elektrisch abfragbare Registerstifte insbesondere dazu, nach ordnungsgemäßer Anlage einer Druckplatte die dem Druckanfang zugeordnete Klemmeinrichtung automatisch zu schließen.

### [Aufgabe der Erfindung]

Aufgabe der vorliegenden Erfindung ist es daher, eine Stromversorgung für einen Druckmaschinenzylinder gemäß dem Oberbegriff von Anspruch 1 derartig zu erweitern, so daß eine bedarfsweise aktivierbare Stromversorgung gegeben ist. Gelöst wird diese Aufgabe durch die kennzeichnenden Merkmale von Anspruch 1. Weiterbildungen der Erfindung ergeben sich aus den Unteransprüchen.

Gemäß der Erfindung ist vorgesehen, daß im Zylinder zwischen Stromquelle und Stromverbraucher eine selbsttätig bei Stillstand und in einer vorgegebenen Winkelstellung des Zylinders auslösende Schalteinrichtung vorgesehen ist, so daß die Stromquelle lediglich bei einer Stellung des Zylinders belastet und die der Stromquelle nachgeschaltete Einrichtung (Stromverbraucher) lediglich in dieser Zylinderstellung aktiviert wird. Gemäß einer bevorzugten Ausführungsform der Erfindung kann vorgesehen sein, daß die selbsttätig auslösende Schaltvorrichtung als ein Quecksilberschalter ausgebildet ist, bei dem ein Quecksilbertropfen in einer Glasröhre nach Art einer Libelle mit in das Glas der Röhre eingelassenen Kontakten zusammenwirkt. Die Glasröhre (Libelle) weist eine gekrümmte Form auf (analog bei einer Wasserwaage), so daß bei entsprechender Anordnung dieser Glasröhre mit dem darin angeordneten Quecksilbertropfen die beiden voneinander beabstandeten Metallkontakte lediglich in einer Stellung des Zylinders elektrisch leitend überbrückt (verbunden) werden.

Nimmt der Zylinder mit der darin angeordneten Glasröhre (Libelle) sowie dem darin enthaltenen Quecksilbertropfen nicht die zum Schalten vorgesehene Winkelstellung ein, so befindet der Quecksilbertropfen in dem einen oder anderen Endbereich des Röhrchens, so daß die Kontakte nicht elektrisch miteinander verbunden sind. Auch bei Maschinenlauf löst eine derartig ausgebildete Schaltvorrichtung nicht jedesmal bei der entsprechenden Winkelstellung kurzzeitig aus, da durch die Fliehkraft der Quecksilbertropfen innerhalb des Glasröhrchens deformiert wird, so daß es nicht zu einer elektrischen Verbindung der beiden Kontakte kommt.

Gemäß einer weiteren bevorzugten Ausführungsform der Erfindung ist vorgesehen, daß die selbsttätig bei Maschinenstillstand und in einer Winkelstellung auslösende Schaltvorrichtung eine um einen Gelenkpunkt bewegbare Masse aufweist, welche durch Federelemente in der zum Auslösen vorgesehenen Stellung des Zylinders in der Schließstellung des Kontaktes gehalten wird. Weicht die Stellung des Zylinders von der zum Schalten vorgesehenen Stellung ab, so öffnet die Masse den entsprechend zugeordneten Kontakt, so daß die Stromversorgung vom Stromverbraucher abgetrennt ist. Auch bei Maschinenlauf wird der zugeordnete Kontakt geöffnet, da hier die Fliehkraft die Masse auslenkt. Bei der nachfolgend erläuterten Ausführungsform der vorliegenden Erfindung sind zwei Masseschalter um 180° verdreht zueinander angeordnet und die entsprechenden Kontakte in Reihe geschaltet. Dadurch wird erzielt, daß durch jeweils eine Masse ein Schaltkontakt in der entsprechenden Zylinderposition durch die Schwerkraft geschlossen wird, wobei der jeweils um 180° dazu verdreht angeordnete Schaltkontakt (mit Masse) aufgrund der Federbelastung in der Oberpunktlage den Schaltkontakt schließt.

### [Beispiele]

Des weiteren erfolgt die Erläuterung von Ausführungsbeispielen der Erfindung anhand der Zeichnungen. Es zeigt:
- Fig. 1: eine Schalteinrichtung mit einem Flüssigkeitsschalter,
- Fig. 2 + 3: die Funktion dieser Schalteinrichtung,
- Fig. 4 + 5: eine mit bewegbaren Massen ausgebildete Schalteinrichtung.
Fig. 1 zeigt einen Teil eines Zylinders 1 einer nicht weiter dargestellten Druckmaschine. Bei dem Zylinder 1 kann es sich insbesondere um den Platten- bzw. Druckformzylinder einer Druckmaschine handeln. In dem Zylinder 1 ist eine Stromquelle 3 in Form einer Batterie bzw. Akkus angeordnet, wobei die Stromversorgung 3 über Kontakte 5, 6 mit einem Stromverbraucher innerhalb des Zylinders 1 verbunden sind. Bei dem Stromverbraucher 4 kann es sich um eine Einrichtung zur Registerkontrolle handeln, vermittels der die registergerechte Anlage einer Druckplatte bzw. einer Druckform an elektrisch abfragbaren Registerstiften geprüft und entsprechende Signale an eine stationäre, außerhalb des Zylinders 1 gelegene Auswerteeinrichtung gesendet werden.

Die erfindungsgemäße Schaltvorrichtung 2 besteht aus einem bogenförmigen Glasröhrchen 7 nach Art einer Libelle, welches mit einer kleinen Menge einer elektrisch leitenden Flüssigkeit 8 (Quecksilber) gefüllt ist. Erkennbar weist das Glasröhrchen 7 an beiden Enden jeweils eine Aufweitung zur Aufnahme der elektrisch leitenden Flüssigkeit 8 auf.

Das Glasröhrchen 7 mit der darin enthaltenen elektrisch leitfähigen Flüssigkeit 8 ist derartig im Zylinder 1 angeordnet, so daß der tiefstgelegene Punkt des bogenförmigen Röhrchens genau in der zum Schalten der Schaltvorrichtung 2 vorgesehenen Stellung des Zylinders 1 angenommen wird. Diese Stellung des Zylinders 1 mit der entsprechenden Anordnung des Röhrchens 7 zeigt die Figur 1.

In dem bogenförmigen Röhrchen 7, dem untersten Punkt und somit der Schaltposition durch die elektrisch leitenden Flüssigkeit 8 zugeordnet sind zwei metallische Kontakte 5, 6 eingelassen, welche in der in Figur 1 gezeigten Position des Zylinders 1 durch die Flüssigkeit 8 überbrückt werden. Die elektrisch leitende Flüssigkeit 8 schließt somit den Stromkreis zwischen Stromverbraucher 4 und Stromquelle 3.

Weicht die Stellung des Zylinders 1 von der zum Schalten vorgesehenen Stellung ab und nimmt das Röhrchen der erfindungsgemäßen Schaltvorrichtung 2 eine beispielsweise in Figur 2 angedeutete Stellung ein, so befindet sich die elektrisch leitende Flüssigkeit 8 in einem der Enden des Röhrchens 7. Die Kontakte 5, 6 sind somit nicht elektrisch leitend miteinander verbunden, so daß die Stromquelle 3 vom Stromverbraucher 4 abgekoppelt ist.

Bei rotierendem Zylinder 1 wird aufgrund der Fliehkräfte die elektrisch leitende Flüssigkeit 8 an den Boden des Röhrchens 7 gedrückt, wobei die Menge der elektrisch leitenden Flüssigkeit 8 derartig bemessen ist, so daß auch in diesem Falle die Kontakte 5, 6 nicht in die elektrisch leitende Flüssigkeit 8 eintauchen und nicht elektrisch miteinander verbunden sind. Somit ist gewährleistet, daß bei rotierendem Zylinder auch während des Durchganges durch die für das Schalten vorgesehene Soll-Stellung die erfindungsgemäße Schaltvorrichtung 2 geöffnet ist, die Stromquelle 3 also vom Stromverbraucher abgekoppelt bleibt (Figur 3).

Die Figuren 4 und 5 zeigen eine weitere Ausführungsform der erfindungsgemäßen Schaltvorrichtung 2. Diese Schaltvorrichtung 2 besteht aus einem Paar um je ein Gelenk 11, 12 beweglich gelagerter Massen 9, 10, wobei die Massen 9, 10 jeweils nach Art eines Pendels beabstandet um ein Gelenk 10, 11 gelagert und wie in Figur 4 angedeutet in um 180° versetzter Anordnung zueinander angeordnet sind. Den Massen 9, 10 sind Federn 13, 14 zugeordnet, vermittels denen die Massen 9, 10 in der zum Schalten vorgesehenen Soll-Stellung des Zylinders 1 in einer vorgesehenen Ruhelage gehalten werden (Figur 4). Den Massen 9, 10 sind als Öffner ausgebildete Schaltkontakte 15, 16 zugeordnet, durch welche in der zum Schalten vorgesehenen Winkelstellung des Zylinders 1 die Stromquelle 3 mit dem Stromverbraucher 4 verbunden wird. Die Schaltkontakte 15, 16 sind in Reihe geschaltet.

Die Reihenschaltung der Schaltkontakte, 15, 16 bewirkt in einer Winkelstellung des Zylinders 1, welche nicht der vorgesehenen Soll-Winkelstellung des Zylinders 1 entspricht bzw. beim Rotieren des Zylinders 1 ein Öffnen wenigstens einer der Schaltkontakte 15, 16, so daß die Stromquelle 3 vom Stromverbraucher getrennt ist. Dies erfolgt durch Öffnen wenigstens einer der Schaltkontakte 15, 16 aufgrund der Fliehkraft bzw. Gewichtskraft auf eine der Massen 9, 10, wie dies in Figur 5 angedeutet ist. Den Federn 13, 14 können nicht dargestellte Dämpfungselemente zugeordnet sein.

### [Bezugszeichenliste]

- 1: Zylinder (Plattenzylinder, Druckformzylinder)
- 2: Schaltvorrichtung
- 3: Stromquelle
- 4: Stromverbraucher
- 5: Kontakt
- 6: Kontakt
- 7: Röhrchen (Libelle)
- 8: elektrisch leitende Flüssigkeit (Quecksilber)
- 9: Masse
- 10: Masse
- 11: Gelenk
- 12: Gelenk
- 13: Feder
- 14: Feder
- 15: Schaltkontakt (Öffner)
- 16: Schaltkontakt (Öffner)

## Patentansprüche

1. Druckmaschinenzylinder mit einer Stromversorgung, insbesondere Platten- bzw. Druckformzylinder einer Bogenoffsetdruckmaschinen, mit einer Stromquelle (3) sowie einem über einen Schalter (5) damit verbundenen Stromverbraucher (4), wobei Stromquelle (3), Schalter (5) sowie Stromverbraucher (4) im Zylinder (1) angeordnet sind,
**dadurch gekennzeichnet,**
**dass** der Schalter als eine bei einer Stellung des Zylinders (1) während des Stillstandes des Zylinders (1) selbsttätig auslösende Schaltvorrichtung (2) ausgebildet ist.

2. Druckmaschinenzylinder nach Anspruch 1,
**dadurch gekennzeichnet,**
**dass** die Schaltvorrichtung (2) eine in einem Röhrchen (7) eingelassene elektrische leitfähige Flüssigkeit (8) aufweist, durch welche in das Röhrchen (7) eingelassene Kontakte (5, 6) in einer Stellung des Zylinders (1) elektrisch miteinander verbunden werden.

3. Druckmaschinenzylinder nach Anspruch 2,
**dadurch gekennzeichnet,**
**dass** das Röhrchen (7) mit der elektrisch leitenden Flüssigkeit (8) eine gebogene Form aufweist.

4. Druckmaschinenzylinder nach Anspruch 2 oder 3,
**dadurch gekennzeichnet,**
**dass** die elektrisch leitfähige Flüssigkeit (8) Quecksilber ist.

5. Druckmaschinenzylinder nach Anspruch 1,
**dadurch gekennzeichnet,**
**dass** die Schaltvorrichtung (2) ein Paar um Gelenke (11, 12) beweglich angeordnete und mit zugeordneten Federn (13, 14) gehaltene Massen (9, 10) aufweist, welche mit in Reihe geschalteten Kontakten (15, 16) gekoppelt sind.

6. Druckmaschinenzylinder nach Anspruch 5,
**dadurch gekennzeichnet,**
**dass** die beiden Massen (9, 10) in der Anlenkung um die Gelenke (11, 12) um 180° zueinander versetzt angeordnet sind.

## Claims

1. Printing press cylinder with a current supply, particularly a plate or printing forme cylinder of an offset sheet printing press, with a current source (3) as well as a current user (4) connected therewith via a switch (5), wherein current source (3), switch (5) as well as current user (4) are arranged in the cylinder (1), **characterised in that** the switch is constructed as a switching device (2) triggering automatically at one position of the cylinder (1) while the cylinder (1) is stationary.

2. Printing press cylinder according to Claim 1, **characterised in that** the switching device (2) has an electrically conducting liquid (8) let into a little tube (7), by means of which contacts (5, 6) inserted into the little tube (7) are connected electrically with one another in one position of the cylinder (1).

3. Printing press cylinder according to Claim 2, **characterised in that** the little tube (7) with the electrically conducting liquid (8) has an arcuate shape.

4. Printing press cylinder according to Claim 2 or 3, **characterised in that** the electrically conductive liquid (8) is mercury.

5. Printing press cylinder according to Claim 1, **characterised in that** the switching device (2) has a pair of masses (9, 10) arranged movably about pivots (11, 12) and held with fitted springs (13, 14), which are linked with contacts (15, 16) connected in series.

6. Printing press cylinder according to Claim 5, **characterised in that** both masses (9, 10) in their pivoting about the pivots (11, 12) are arranged offset relative to one another by 180°.

## Revendications

1. Cylindre de machine à imprimer avec une alimentation en courant, en particulier un cylindre porte-plaque ou un cylindre porte-cliché d'une rotative offset à feuilles, comprenant une source de courant (3), ainsi qu'un consommateur de courant (4) relié à cette dernière par l'intermédiaire d'un commutateur (5), la source de courant (3), le commutateur (5), ainsi que le consommateur de courant (4) étant disposés à l'intérieur du cylindre (1),
**caractérisé en ce que** le commutateur est conçu sous forme de dispositif de commutation (2) à déclenchement automatique dans une position donnée du cylindre (1) pendant l'arrêt du cylindre (1).

2. Cylindre de machine à imprimer selon la revendication 1,
**caractérisé en ce que** le dispositif de commutation (2) comporte un petit tube (7) contenant un liquide (8) électro-conducteur, par lequel des contacts (5, 6) insérés dans le petit tube (7) sont reliés par une liaison électro-conductrice dans une position donnée du cylindre (1).

3. Cylindre de machine à imprimer selon la revendication 2,
**caractérisé en ce que** le petit tube (7) contenant le liquide (8) électro-conducteur présente une forme courbe.

4. Cylindre de machine à imprimer selon la revendication 2 ou 3,
**caractérisé en ce que** le liquide (8) électro-conducteur est du mercure.

5. Cylindre de machine à imprimer selon la revendication 1,
**caractérisé en ce que** le dispositif de commutation (2) comporte deux masses (9, 10) appariées, susceptibles de tourner autour d'articulations (11, 12) et maintenues par des ressorts (13, 14) associés, lesquelles masses sont couplées avec des contacts (15, 16) montés en série.

6. Cylindre de machine à imprimer selon la revendication 5,
**caractérisé en ce que** les deux masses (9, 10) sont décalées de 180° l'une par rapport à l'autre dans leur disposition autour des articulations (11, 12).
